# EUROPÄISCHE PATENTSCHRIFT

(11) **EP 3 411 626 B1**
(45) Veröffentlichungstag und Bekanntmachung des Hinweises auf die Patenterteilung: **22.04.2020**
(21) Anmeldenummer: 17703145.7
(22) Anmeldetag: 03.02.2017
(51) Int. Cl.: F21S 41/147, F21S 41/19, F21S 41/30, F21S 43/14, F21S 43/19, F21S 43/30

(54) **LICHTMODUL FÜR EINE KRAFTFAHRZEUGBELEUCHTUNGSEINRICHTUNG**
LIGHT MODUL FOR A VEHICLE LIGHT
MODULE D'ÉCLAIRAGE POUR UN VÉHICULE

(30) Priorität: 04.02.2016 DE 102016101999
(43) Veröffentlichungstag der Anmeldung: 12.12.2018
(73) Patentinhaber: Automotive Lighting Reutlingen GmbH, 72762 Reutlingen (DE)
(72) Erfinder: CONNERTH, Rolf, 72770 Reutlingen (DE)
(74) Vertreter: DREISS Patentanwälte PartG mbB
(86) Internationale Anmeldenummer: PCT/EP2017/052444
(87) Internationale Veröffentlichungsnummer: WO 2017/134258

(56) Entgegenhaltungen:
- DE-A1-102011 104 055
- DE-A1-102013 101 262
- DE-U1-202007 011 255
- JP-A- 2012 043 748
- US-A1- 2008 112 180
- US-A1- 2009 080 209
- US-A1- 2013 051 053

## Beschreibung

Die vorliegende Erfindung betrifft ein Lichtmodul für eine Kraftfahrzeugbeleuchtungsvorrichtung nach dem Oberbegriff des Anspruchs 1.

Eine solche Beleuchtungseinrichtung ist aus der DE 10 2011 104 055 A1 bekannt.

Die Halbleiterlichtquelle ist zum Beispiel eine Leuchtdiode, und der Schaltungsträger ist zum Beispiel eine Platine oder allgemeiner, ein Bauteil, an dem die Halbleiterlichtquelle mechanisch befestigt ist und dass zur elektrischen Kontaktierung der Halbleiterlichtquelle dient. Die Lackschicht ist eine mehrere Mikrometer dicke Schicht, die Unregelmäßigkeiten in der Kunststoffoberfläche ausgleichen soll, auf der die optische Fläche durch Metallisieren erzeugt wird. Durch die Metallisierung wird eine qualitativ hochwertige Reflexionsfläche erzeugt. Die Metallschicht wird ihrerseits von einer speziellen Schutzschicht geschützt. Die Metallschicht und die Schutzschicht sind für sich und zusammen wesentlich dünner als die Lackschicht.

Es ist momentan gängige Praxis, den Schaltungsträger beim Zusammenbau der Beleuchtungseinrichtung mit dem bereits fertig beschichteten und lackierten Reflektor zu verkleben. Die zum Herstellen der Klebeverbindung dienende Montagefläche muss eine reproduzierbare Qualität aufweisen, um insbesondere die Position der Halbleiterlichtquelle, deren Lichtaustrittsfläche zum Beispiel nur ca. einen Quadratmillimeter große ist, hinreichend genau zu definieren. Die Position, mit der die Halbleiterlichtquelle in der Serienfertigung reproduzierbar genau befestigt werden kann beeinflusst die optischen Eigenschaften der Anordnung aus Halbleiterlichtquelle und Reflektor und hängt zum Beispiel auch von der Schichtdicke der Lackschicht auf dem Montagebereich ab.

Zur Zeit werden zwei Lackierverfahren in der Serienproduktion eingesetzt. Beim Spritzlackieren wird der Lack mit kleinen Töpfchen auf die Reflektorfläche gespritzt. Die Tröpfchen verlaufen auf der Reflektorfläche und es entsteht eine glatte Oberfläche. Auf diese Weise lassen sich Lackschichten mit sehr genau definierten Dicken erzeugen. Bereiche eines Bauteils, die nicht lackiert werden sollen, können bei diesem Verfahren abgedeckt werden.

Beim Flutlackieren wird der zu lackierende Gegenstand in einem und durch einen Lackvorhang aus flüssigem Lack hindurch bewegt. Dabei fließt Lack über eine Kante und über den zu lackierenden Reflektor. Das Verfahren ist sehr effizient, allerdings wird dabei das Bauteil vollständig mit Lack überzogen. Dabei kann aber nicht ohne weiteres gewährleistet werden, dass der Montagebereich des Reflektors nach der Lackierung immer die hohen Anforderungen an eine definierte Schichthöhe und Gleichmäßigkeit der Dicke der Lackschicht und der Kleberschicht erfüllt. Diese Nachteile beeinträchtigen die Genauigkeit, mit welcher die Halbleiterlichtquelle im Reflektor befestigt werden kann und führen damit zu unerwünscht großem Toleranzen der Position der Halbleiterlichtquelle im Reflektor.

Vor diesem Hintergrund besteht die Aufgabe der vorliegenden Erfindung in der Angabe einer Beleuchtungseinrichtung, welche diese Mängel nicht oder zumindest nur in einem deutlich verringerten Ausmaß aufweist.

Diese Aufgabe wird mit den Merkmalen des Anspruchs 1 gelöst. Die Erfindung unterscheidet sich von dem eingangs genannten und als per se bekannt vorausgesetzten Stand der Technik durch die kennzeichnenden Merkmale des Anspruchs 1. Demnach weist der Reflektor einen mit dem Lack überzogenen Montagebereich auf, der eine Breitseite und eine Schmalseite aufweist und an dem der Schaltungsträger durch eine Klebeverbindung festgehalten wird. Der Montagebereich besitzt eine Oberfläche, aus der Vorsprünge herausragen, die mit dem Lack überzogen sind und auf denen der Schaltungsträger in einem Abstand zur übrigen Oberfläche des Montagebereichs aufliegt und die Klebeverbindung wird durch einen Klebstoff erzeugt, der neben den Vorsprüngen oder zwischen den Vorsprüngen auf wenigstens einen Teil der übrigen Oberfläche des Montagebereichs aufgebracht ist. Dadurch, dass der Schaltungsträger in einem Abstand zur übrigen Oberfläche des Montagebereichs auf den Vorsprüngen aufliegt, wird zwischen den Vorsprüngen ein Volumen erzeugt, in dem der Klebstoff, mit dem die Klebeverbindung hergestellt wird, untergebracht werden kann, ohne dass eine Dicke der sich einstellenden Schichtdicke des Klebstoffs die Lage der Halbleiterlichtquelle in Bezug auf den Reflektor beeinflusst. Diese Lage wird vielmehr von der Geometrie der Vorsprünge und der Dicke der auf den Vorsprüngen zwischen den Vorsprüngen und dem Schaltungsträger aufliegenden Lackschicht bestimmt.

Es hat sich gezeigt, dass es auf Grund von Oberflächenspannungseffekten zu einer Kantenflucht von Lack auf den aus der übrigen Oberfläche des Montagebereichs heraus ragenden Vorsprüngen kommt. Diese Kantenflucht führt dazu, dass sich auf den Vorsprüngen nur eine sehr dünne Lackschicht halten kann, deren Schichtdicke von der Schichtdicke der Lackschicht auf den zu den Vorsprüngen benachbarten Bereichen des Montagebereichs weitgehend unabhängig ist. Aus diesem Grund ist auch die Positionierungsgenauigkeit des auf den Vorsprüngen aufliegenden Schaltungsträgers weitgehend von der Schichtdicke der Lackschicht auf den zu den Vorsprüngen benachbarten Bereichen des Montagebereichs unabhängig. Die Positionierungsgenauigkeit ist damit insbesondere von Schwankungen dieser Schichtdicke weitgehend unabhängig, die bei der Lackierung der Reflektoren von Reflektor zu Reflektor auftreten können. Im Endeffekt ergibt sich eine kleinere Schwankungsbreite der Positionen der Schaltungsträger in den Reflektoren. Dieser Vorteil stellt sich als Effekt der Kantenflucht des Lackes auf den Vorsprüngen automatisch und ohne zusätzlichen Aufwand ein.

In einer bevorzugten Ausgestaltung ist die Oberfläche ein Teil einer Breitseite des Montagebereichs.

Bevorzugt ist auch, dass die Schmalseite des Montagebereichs wenigstens einen aus der Schmalseite herausragenden Vorsprung aufweist, der mit dem Lack überzogen ist und an dem der Schaltungsträger anliegt.

Eine weitere bevorzugte Ausgestaltung zeichnet sich dadurch aus, dass die Vorsprünge in einem zur übrigen Oberfläche der Breitseite und/oder zur übrigen Schmalseite senkrechten Querschnitt eine Form besitzen, die sich aus einer rechteckigen oder trapezförmigen Basis und einer sich an die Basis anschließenden konvexen Wölbung zusammensetzt.

Bevorzugt ist auch, dass die konvexe Wölbung ohne Stufe und ohne Kante in den Sockel übergeht.

Bevorzugt ist auch, dass die konvexe Wölbung die Form eines Kreisbogens hat.

Eine weitere bevorzugte Ausgestaltung zeichnet sich dadurch aus, dass der Vorsprung in einer Draufsicht eine linienhafte Form besitzt.

Bevorzugt ist auch, dass der Vorsprung eine parallel zu der Oberfläche, aus der er hervorsteht und rechtwinklig zu seiner Höhe, verlaufende Längsrichtung und eine parallel zu der Oberfläche, rechtwinklig zur Höhe und rechtwinklig zur Längsrichtung liegende Breite besitzt, wobei seine Länge in Längsrichtung wenigsten fünfmal so groß ist wie seine Breite.

Bevorzugt ist auch, dass der Vorsprung in einer Draufsicht eine punkt- oder kreisförmige Form besitzt.

Bevorzugt ist auch, dass der Vorsprung einen kegelstumpfförmigen Sockel und ein sich an den Sockel anschließendes distales Ende in Form eines konvexen Kugelsegmentes besitzt.

Eine weitere bevorzugte Ausgestaltung zeichnet sich dadurch aus, dass eine Höhe des Vorsprungs 0,6 mm bis 1 mm beträgt und dass seine Breite an der breitesten Stelle 0,8 bis 1,5 mm beträgt.

Bevorzugt ist auch, dass der Radius des Kreisausschnitts 0,3 - 0,6 mm beträgt und dass eine Höhe des Sockels das 0,8-fache bis 1,2 fache der Höhe der konvexen Wölbung beträgt.

Weitere Vorteile ergeben sich aus den abhängigen Ansprüchen, der Beschreibung und den beigefügten Figuren.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausführungsbeispiele der Erfindung sind in den Zeichnungen dargestellt und werden in der nachfolgenden Beschreibung näher erläutert. Dabei bezeichnen gleiche Bezugszeichen in verschiedenen Figuren jeweils gleiche oder zumindest ihrer Funktion nach vergleichbare Elemente. Es zeigen, jeweils in schematischer Form:
- Figur 1: das technische Umfeld der Erfindung in Form einer Schnittdarstellung einer Kraftfahrzeugbeleuchtungseinrichtung;
- Figur 2: einen Querschnitt eines lackierten Quaders zur Erläuterung eines bei der Erfindung ausgenutzten Effektes;
- Figur 3: einen Ausschnitt aus einem Montagebereich eines Reflektors, der Merkmale der Erfindung aufweist;
- Figur 4: einen Ausschnitt aus einem Montagebereich eines weiteren Reflektors, der Merkmale der Erfindung aufweist; und
- Figur 5: einen Schnitt durch einen aus einem Reflektor, der Merkmale der Erfindung aufweist.

Im Einzelnen zeigt die Figur 1 eine Kraftfahrzeugbeleuchtungseinrichtung 10 mit einem Gehäuse 12, dessen Lichtaustrittsöffnung durch eine transparente Abdeckscheibe 14 abgedeckt wird. In Inneren des Gehäuses ist ein Lichtmodul 16 angeordnet. Das Lichtmodul 16 weist eine Halbleiterlichtquelle 18 auf, die auf einem Schaltungsträger 20 befestigt ist. Der Schaltungsträger 20 ist durch eine Klebeverbindung 21 mit dem Montagebereich 22 eines Reflektors 23 verbunden. Der Reflektor 23 weist in seinem Montagebereich 22 Vorsprünge 24 auf, an denen der Schaltungsträger 20 anliegt. Im angelegten Zustand befindet sich der Schaltungsträger 20 in einer vorbestimmten Position in Bezug auf den Reflektor 23. Durch die Klebeverbindung 21 wird der Schaltungsträger 20 in dieser Position festgehalten.

Die Figur 2 veranschaulicht den bei der Erfindung ausgenutzten Effekt der Kantenflucht. Dazu zeigt die Figur 2 einen Querschnitt eines Quaders 26, der eine Oberfläche besitzt. Der Quader erstreckt sich in einer zur Zeichnungsebene senkrechten Richtung. Seitenflächen 30 des Quaders erscheinen in der Figur 2 als Kanten, und zwischen den Seitenflächen liegende Kanten 32 des Quaders erscheinen in der Figur 2 als Ecken. Für das Folgende wird angenommen, dass der Quader die gleiche Oberflächenbeschaffenheit besitzt wie der Reflektor 22 vor dem Aufbringen der Lackschicht, so dass sich in dem System Oberfläche/Lack die gleiche Oberflächenspannung einstellt.

Die aufzubringende Lackschicht 34 kann eine erste glättende Lackschicht sein, die Unebenheiten der Reflexionsfläche des bevorzugt aus Kunststoff oder Metall bestehenden Reflektors glättet.

Die aufzubringende Lackschicht 34 kann aber auch eine transparente Deckschicht sein, die eine hochglänzende metallische Reflexionsschicht des Reflektors vor mechanischen Beschädigungen durch Kratzer und/oder gegen Korrosion schützen soll.

Beim Aufbringen der Lackschicht 34 stellt sich auf den Kanten 32 eine wesentlich dünnere Dicke der Lackschicht ein als auf den an die Kanten 32 angrenzenden lackierten Flächen 30. Dieses Phänomen ergibt sich durch die Oberflächenspannung der Lackschicht, die den Lack gewissermaßen von den Kanten wegzieht. Dieser Effekt wird in dieser Anmeldung auch als Kantenflucht bezeichnet. Dieser Effekt tritt insbesondere bei Lackschichten auf, die auf dem Lösungsmittel Ethylacetat basieren. Die Verwendung solcher Lackschichten für Reflektoren von Kraftfahrzeugbeleuchtungseinrichtungen ist üblich.

Die Dicke der auf den Kanten 32 verbleibenden Lackschicht ist weitgehend unabhängig von der Dicke der Lackschicht 34, die sich auf den zu der betrachteten Kante 32 benachbarten Flächen 30 einstellt.

Das bedeutet insbesondere, dass die Lage eines auf solchen Kanten 32 aufliegenden Schaltungsträgers 20 weitgehend von der Dicke der Lackschicht 34 auf den genannten Flächen 30 unabhängig ist. Schwankungen dieser Schichtdicke, die beim Lackieren der Reflektoren von Reflektor zu Reflektor auftreten können, beeinträchtigen daher die Lagegenauigkeit der später anzuklebenden Schaltungsträger nicht.

Die Figur 3 zeigt einen Querschnitt eines Vorsprungs, der aus einer Oberfläche eines Montagebereiches 22 herausragt. Die Oberfläche des Montagebereichs sei eine x-y-Ebene eines rechtshändigen und rechtwinkligen Koordinatensystems. Dann ist die Richtung, in der der Vorsprung 24 aus der Oberfläche herausragt, die z-Richtung. Wenn ein solcher Vorsprung 24 zusammen mit der an ihn angrenzenden Oberfläche mit einer Lackschicht bedeckt wird, wirkt die Oberflächenspannung hauptsächliche in der Zeichnungsebene, die im dargestellten Fall eine x-z-Ebene ist.

Die Form des Vorsprungs setzt sich in dieser Ebene aus einem Sockel 24.1 und einer konvex gewölbten Kuppe 24.2 zusammen. Der Sockel 24.1 besitzt in einer Ausgestaltung die Form eines Rechtecks oder, wie hier dargestellt ist, die Form eines Trapezes, dessen kürzere Seite der Kuppe 24.2 zugewandt ist. Die Kuppe besitzt bevorzugt einen Querschnitt in der Form eines Kreisausschnitts.

In einer Ausgestaltung ist die Ausdehnung des Vorsprungs in der zur Zeichnungsebene senkrechten y-Richtung um mehr als einen Faktor fünf größer sein als die Ausdehnung in der in der Zeichnungsebene liegenden x-Richtung. Es handelt sich dann um einen rippenartigen Vorsprung, dessen vom Sockel ausgehendes distales Ende die Form eines konvexen Zylindersegmentes mit kreisausschnittsförmiger Basis besitzt.

In einer Draufsicht (Blickrichtung: minus z-Richtung) besitzt ein solcher Vorsprung eine linienhafte Form. In einer anderen Ausgestaltung besitzt der Vorsprung einen kegelstumpfförmigen Sockel und ein sich an den Sockel anschließendes distales Ende in Form eines konvexen Kugelsegmentes. In Abgrenzung zu den rippenförmigen Vorsprüngen können diese Vorsprünge als Montagepunkte bezeichnet werden.

In einer Draufsicht besitzt ein solcher Vorsprung eine kreisförmige oder punktförmige Form.

Bevorzugt ist auch, dass die Kuppe ohne Stufe und mit stetiger Krümmung tangentenstetig in den Sockel übergeht. Die in z-Richtung zu messende Höhe des Vorsprungs beträgt bevorzugt 0,6 mm bis 1 mm. Seine Breite beträgt an der breitesten Stelle bevorzugt 0,8 bis 1,5 mm. Bei einer kreisausschnittsförmigen Kuppe beträgt der Radius des Kreisausschnitts bevorzugt 0,3 - 0,6 mm. Die Höhe des geradlinig begrenzten Sockels beträgt bevorzugt das 0,8-fache bis 1,2 fache der Höhe der konvex gewölbten Kuppe.

Die Figur 4 zeigt Montagebereiche eines Reflektors 23 eines Ausführungsbeispiels einer erfindungsgemäßen Beleuchtungseinrichtung. Der Reflektor weist neben den Montagebereichen insbesondere eine Reflexionsfläche auf.

Ein erster Montagebereich 22 weist eine erste Oberfläche 36 auf, die hier parallel zu einer x-y-Ebene ist, und er weist eine zweite Oberfläche 38 auf, die hier parallel zu einer x-z-Ebene sind. Die erste Oberfläche ist eine Breitseite des Montagebereichs, und die zweite Oberfläche ist eine Schmalseite des Montagebereichs. Aus der ersten Oberfläche ragen erste Vorsprünge 24 auf. Die ersten Vorsprünge 24 haben jeweils einen Querschnitt (in x-z-Ebenen), wie er in der Figur 3 dargestellt ist. In einer zu diesem Querschnitt senkrechten Richtung haben Vorsprünge die Form langgestreckter Linien. Die Linien verlaufen nicht in einer Flucht, sondern sie verlaufen mit einem Abstand zueinander, so dass sie eine Ebene definieren. Dabei erheben sich die Vorsprünge 24 jeweils soweit aus der Oberfläche des übrigen Montagebereichs 22 heraus, dass ihre jeweils am weitesten von der übrigen Oberfläche des Montagebereichs entfernt verlaufenden Linien in einer Ebene liegen. Diese Ebene bildet eine Montageebene für den Schaltungsträger 20. Der Schaltungsträger 20 liegt in dieser Ebene auf den Vorsprüngen auf und ist damit in der z-Richtung fixiert.

Aus der zweiten Oberfläche ragen ebenfalls Vorsprünge 24 heraus und bilden damit einen jeweils einen Anschlag in der y-Richtung für einen Schaltungsträger, der eine zur x-z-Ebene parallele Anlagefläche besitzt.

Der zweite Montagebereich unterscheidet sich von dem ersten Montagebereich dadurch, dass er eine V-förmige Einkerbung besitzt, die dazu eingerichtet ist, einen aus einem Schaltungsträger herausragenden Pin aufzunehmen. Dadurch kann ein Schaltungsträger, der im Übrigen auf den langgestreckten Rippen aufliegt, auch in der x-Richtung zentriert angeordnet werden. Die Ausnehmungen 40 in den Montagebereichen dienen dazu, die Reflexionsfläche 42 mit dem Licht einer auf dem Schaltungsträger angeordneten Halbleiterlichtquelle zu beleuchten.

Die Figur 5 zeigt eine bevorzugte Ausgestaltung einer V-förmigen Einkerbung in der zweiten Oberfläche 38 (also der Schmalseite) des zweiten Montagebereichs aus der Figur 4. Auch hier ragt aus der zweiten Oberfläche ein langgestreckter Vorsprung 24 hervor. Dieser Vorsprung weist zwei langgestreckte Abschnitte 24.3, 24.4 auf, die sich geradlinig erstrecken und V-förmig angeordnet sind. In der Spitze der so gebildeten V-Form werden diese beiden Abschnitte durch einen im Raum gekrümmten Abschnitt 25 verbunden, der durch eine Sattelfläche begrenzt wird. Die Sattelfläche geht jeweils stufenlos und mit stetiger Krümmung in die zylindermantelförmigen konvexen Grenzflächen der langgestreckten Abschnitte über.

Durch diese Form ergibt sich auch in der Spitze der V-Form eine gleichmäßig geringe Dicke der Lackschicht, was zu der erwünschten Positioniergenauigkeit beiträgt.

An ihren freien Enden sind die rippenarteigen und linienhaft verlaufenden Vorsprünge 24 bevorzugt jeweils konvex abgerundet. Die konvexen Flächen gehen dabei jeweils stufenlos und mit stetiger Krümmung in angrenzende geradlinig begrenzte Flächen der Vorsprünge über. Die Form der Übergange zwischen den Fläche, aus denen die Vorsprünge herausragen, und den Vorsprüngen, sind dagegen von untergeordneter Bedeutung, da sie keinen Einfluss auf die Genauigkeit besitzen, mit der ein Schaltungsträger jeweils positioniert werden kann.

## Patentansprüche

1. Lichtmodul (16) für eine Kraftfahrzeugbeleuchtungsvorrichtung (10), mit wenigstens einer Halbleiterlichtquelle (18), die auf einem Schaltungsträger (20) angeordnet ist und mit einem Reflektor (23), der mit einem Lack (34) überzogen ist, **dadurch gekennzeichnet, dass** der Reflektor einen mit dem Lack (34) überzogenen Montagebereich (22) aufweist, der eine Breitseite (36) und eine Schmalseite (38) aufweist und an dem der Schaltungsträger (20) durch eine Klebeverbindung (21) festgehalten wird, dass der Montagebereich (36) eine Oberfläche besitzt, aus der Vorsprünge (24) herausragen, die mit dem Lack (34) überzogen sind und auf denen der Schaltungsträger (20) in einem Abstand zur übrigen Oberfläche des Montagebereichs aufliegt und dass die Klebeverbindung (21) durch einen neben den Vorsprüngen oder zwischen den Vorsprüngen auf wenigstens einen Teil der übrigen Oberfläche des Montagebereichs aufgebrachten Klebstoff erzeugt wird.

2. Lichtmodul (16) nach Anspruch 1, **dadurch gekennzeichnet, dass** die Oberfläche ein Teil einer Breitseite (36) des Montagebereichs (22) ist.

3. Lichtmodul (16) nach Anspruch 2, **dadurch gekennzeichnet, dass** die Schmalseite (38) des Montagebereichs (22) wenigstens einen aus der Schmalseite herausragenden Vorsprung (24) aufweist, der mit dem Lack überzogen ist und an dem der Schaltungsträger (20) anliegt.

4. Lichtmodul (16) nach Anspruch 2 oder 3, **dadurch gekennzeichnet, dass** die Vorsprünge in einem zur übrigen Oberfläche der Breitseite und/oder zur übrigen Oberfläche der Schmalseite senkrechten Querschnitt eine Form besitzen, die sich aus einer rechteckigen oder trapezförmigen Basis (24.1) und einer sich an die Basis anschließenden konvexen Wölbung (24.2) zusammensetzt.

5. Lichtmodul (16) nach Anspruch 4, **dadurch gekennzeichnet, dass** die konvexe Wölbung (24.2) ohne Stufe und ohne Kante in einen Sockel übergeht.

6. Lichtmodul (16) nach Anspruch 5, **dadurch gekennzeichnet, dass** die konvexe Wölbung (24.2) die Form eines Kreisbogens hat.

7. Lichtmodul (16) nach einem der vorhergehenden Ansprüche, **dadurch gekennzeichnet, dass** ein Vorsprung (24) in einer Draufsicht die Form einer langgestreckten Linie besitzt.

8. Lichtmodul (16) nach Anspruch 7, **dadurch gekennzeichnet, dass** der Vorsprung (24) eine parallel zu der Oberfläche, aus der er hervorsteht und rechtwinklig zu seiner Höhe, verlaufende Längsrichtung und eine parallel zu der Oberfläche, rechtwinklig zur Höhe und rechtwinklig zur Längsrichtung liegende Breite besitzt, wobei seine Länge in Längsrichtung wenigsten fünfmal so groß ist wie seine Breite.

9. Lichtmodul (16) nach einem der Ansprüche 1-6, **dadurch gekennzeichnet, dass** ein Vorsprung (24) in einer Draufsicht eine punkt- oder kreisförmige Form besitzt.

10. Lichtmodul (16) nach Anspruch 9, **dadurch gekennzeichnet, dass** der Vorsprung (24) einen kegelstumpfförmigen Sockel und ein sich an den Sockel anschließendes distales Ende in Form eines konvexen Kugelsegmentes besitzt.

11. Lichtmodul (16) nach einem der vorhergehenden Ansprüche, **dadurch gekennzeichnet, dass** die Höhe eines Vorsprungs 0,6 mm bis 1 mm beträgt und dass seine Breite an der breitesten Stelle 0,8 bis 1,5 mm beträgt.

12. Lichtmodul (16) nach Anspruch 6, **dadurch gekennzeichnet, dass** der Radius des Kreisbogens 0,3 - 0,6 mm beträgt und dass eine Höhe des Sockels das 0,8-fache bis 1,2 fache der Höhe der konvexen Wölbung beträgt.

## Claims

1. Light module (16) for a motor vehicle lighting device (10), having at least one semiconductor light source (18) which is arranged on a circuit carrier (20), and having a reflector (23) which is coated with a lacquer (34), **characterized in that** the reflector has a mounting region (22) which is coated with the lacquer (34), which has a broad side (36) and a narrow side (38) and to which the circuit carrier (20) is secured by an adhesive bond (21), **in that** the mounting area (36) has a surface from which protrusions (24) protrude which are coated with the lacquer (34) and on which the circuit carrier (20) rests at a distance from the remaining surface of the mounting area, and that the adhesive bond (21) is produced by an adhesive applied to at least part of the remaining surface of the mounting area next to the protrusions or between the protrusions.

2. Light module (16) according to claim 1, **characterised in that** the surface is part of a broad side (36) of the mounting area (22).

3. Light module (16) according to claim 2, **characterized in that** the narrow side (38) of the mounting area (22) has at least one projection (24) which projects out of the narrow side, is coated with the lacquer and against which the circuit carrier (20) rests.

4. Light module (16) according to claim 2 or 3, **characterized in that** the projections have a shape in a cross-section perpendicular to the remaining surface of the broad side and/or to the remaining surface of the narrow side, which shape is composed of a rectangular or trapezoidal base (24.1) and a convex curvature (24.2) adjoining the base.

5. Light module (16) according to claim 4, **characterized in that** the convex curvature (24.2) merges into a base without a step and without an edge.

6. Light module (16) according to claim 5, **characterized in that** the convex curvature (24.2) has the shape of an arc of a circle.

7. Light module (16) according to any of the preceding claims, **characterized in that** a protrusion (24) has the shape of an elongated line in a plan view.

8. Light module (16) according to claim 7, **characterized in that** the projection (24) has a longitudinal direction parallel to the surface from which it protrudes and perpendicular to its height, and a width parallel to the surface, perpendicular to the height and perpendicular to the longitudinal direction, its length in the longitudinal direction being at least five times as great as its width.

9. Light module (16) according to any one of claims 1 - 6, **characterized in that** a projection (24) has a point or circular shape in a plan view.

10. Light module (16) according to claim 9, **characterized in that** the projection (24) has a frustoconical base and a distal end adjoining the base in the form of a convex spherical segment.

11. Light module (16) according to any of the preceding claims, **characterized in that** the height of the projection is 0.6 mm to 1 mm and that its width at the widest point is 0.8 to 1.5 mm.

12. Light module (16) according to claim 6, **characterized in that** the radius of the circular arc is 0.3 - 0.6 mm and that a height of the base is 0.8 times to 1.2 times the height of the convex curvature.

## Revendications

1. Module lumineux (16) pour un dispositif d'éclairage de véhicule automobile (10), avec au moins une source de lumière à semi-conducteur (18), qui est disposée sur un support de circuit (20) et avec un réflecteur (23), qui est revêtu d'un vernis (34), **caractérisé en ce que** le réflecteur présente une zone de montage (22), revêtue du vernis (34), qui présente un grand côté (36) et un petit côté (38) et sur laquelle le support de circuit (20) est retenu par une liaison adhésive (21), que la zone de montage (36) possède une surface dont les parties saillantes (24) font saillie, qui sont revêtues du vernis (34) et sur lesquelles le support de circuit (20) repose à une certaine distance de la surface restante de la zone de montage et que la liaison adhésive (21) est produite par un adhésif appliqué à côté des parties saillantes ou entre les parties saillantes sur au moins une partie de la surface restante de la zone de montage.

2. Module lumineux (16) selon la revendication 1, **caractérisé en ce que** la surface est une partie d'un grand côté (36) de la zone de montage (22).

3. Module lumineux (16) selon la revendication 2, **caractérisé en ce que** le petit côté (38) de la zone de montage (22) présente au moins une partie saillante (24), faisant saillie du petit côté, qui est revêtue du vernis et s'applique contre le support de circuit (20).

4. Module lumineux (16) selon la revendication 2 ou 3, **caractérisé en ce que** les parties saillantes possèdent dans une section transversale, perpendiculaire à la surface restante du grand côté et/ou à la surface restante du petit côté une forme, qui se compose d'une base (24.1) rectangulaire ou trapézoïdale et d'une courbure convexe (24.2) se raccordant à la base.

5. Module lumineux (16) selon la revendication 4, **caractérisé en ce que** la courbure convexe (24.2) passe sans gradin et sans arête dans un socle.

6. Module lumineux (16) selon la revendication 5, **caractérisé en ce que** la courbure convexe (24.2) présente la forme d'un arc de cercle.

7. Module lumineux (16) selon l'une quelconque des revendications précédentes, **caractérisé en ce qu'**une partie saillante (24) possède en vue en élévation la forme d'une ligne allongée.

8. Module lumineux (16) selon la revendication 7, **caractérisé en ce que** la partie saillante (24) possède une direction longitudinale s'étendant parallèlement à la surface dont elle fait saillie et perpendiculairement à sa hauteur, et une largeur située parallèlement à la surface, perpendiculairement à la hauteur et perpendiculairement à la direction longitudinale, dans lequel sa longueur est, dans la direction longitudinale, au moins cinq fois plus grande que sa largeur.

9. Module lumineux (16) selon l'une quelconque des revendications 1-6, **caractérisé en ce qu'**une partie saillante (24) possède en vue en élévation une forme en forme de point ou de cercle.

10. Module lumineux (16) selon la revendication 9, **caractérisé en ce que** la partie saillante (24) possède un socle en forme de cône tronqué et une extrémité distale raccordée au socle sous forme d'un segment sphérique convexe.

11. Module lumineux (16) selon l'une quelconque des revendications précédentes, **caractérisé en ce que** la hauteur d'une partie saillante atteint 0,6 mm à 1 mm et que sa largeur atteint à l'emplacement le plus large 0,8 à 1,5 mm.

12. Module lumineux (16) selon la revendication 6, **caractérisé en ce que** le rayon de l'arc de cercle atteint 0,3 - 0,6 mm et qu'une hauteur du socle atteint 0,8 fois à 1,2 fois la hauteur de la courbure convexe.
